# EUROPÄISCHE PATENTSCHRIFT

(11) **EP 1 601 859 B1**
(45) Veröffentlichungstag und Bekanntmachung des Hinweises auf die Patenterteilung: **07.07.2010**
(21) Anmeldenummer: 03785895.8
(22) Anmeldetag: 19.12.2003
(51) Int. Cl.: F01B 15/00, F01B 9/06, F01B 1/06

(54) **RADIALKOLBENMOTOR**
RADIAL-PISTON MOTOR
MOTEUR A PISTONS RADIAUX

(30) Priorität: 20.12.2002 DE 10260158
(43) Veröffentlichungstag der Anmeldung: 07.12.2005
(73) Patentinhaber: Pleiger Maschinenbau GmbH & Co. KG, 58423 Witten (DE)
(72) Erfinder: MARIAN, Alfred, Dieter, 45549 Sprockhövel (DE)
(74) Vertreter: Klingseisen, Franz
(86) Internationale Anmeldenummer: PCT/EP2003/014617
(87) Internationale Veröffentlichungsnummer: WO 2004/057156

(56) Entgegenhaltungen:
- EP-A- 0 318 967
- GB-A- 1 326 739
- US-A- 3 577 830
- US-A- 3 945 766

## Beschreibung

Die Erfindung betrifft einen Radialkolbenmotor nach dem Oberbegriff des Anspruchs 1.

Ein Radialkolbenmotor dieser Art ist aus EP 318 967 bekannt, wobei das die Kolbenbeaufschlagung steuernde Steuerelement stangenförmig ausgebildet und in einer quer zur Exzenterachse verlaufenden Bohrung im Zylinderdeckel längs seiner Achse verschiebbar angeordnet ist. Der mit dem Kolben in Eingriff stehende Führungskörper verschiebt das stangenförmige Steuerelement derart, dass entweder die Druckleitung oder die Rücklaufleitung frei gegeben wird. Von den Zylindern des Radialkolbenmotors führt die Druckleitung und die Rücklaufleitung zu einem Tank für das Druckfluid. Zugleich führt vom Gehäuse eine Leitung zum Tank, die aus dem Gehäuse des Radialkolbenmotors das Leckfluid abführt, das im Gehäuse gesammelt wird.

Der Erfindung liegt die Aufgabe zugrunde, einen Radialkolbenmotor der eingangs angegebenen Art so auszubilden, dass dessen Wirkungsgrad verbessert wird.

Dies wird erfindungsgemäß durch die Merkmale im kennzeichnenden Teil des Anspruchs 1 erreicht. Dadurch, dass nach Beendigung der Druckbeaufschlagung des Kolbens eine Verbindung mit einem Hohlraum großen Volumens bzw. mit dem Leckfluidraum im Gehäuse freigegeben wird, wird das durch den Kolben aus dem Zylinder ausgestoßene Fluid unmittelbar in den Leckfluidraum des Gehäuses geleitet, der ein sehr großes Volumen im Verhältnis zu der Fluidsäule im Zylinder hat. Damit muss der Kolben beim Ausstoßen des Fluids aus dem Zylinder nicht mehr den Leitungswiderstand der Rücklaufleitung überwinden, wodurch sich eine Verbesserung des Wirkungsgrads des Radialkolbenmotors ergibt. Diese Verbesserung des Wirkungsgrads ist verbunden mit einer Verminderung der Geräusch- und Wärmeentwicklung. Der großvolumige Leckfluidraum im Gehäuse ergibt eine Dämpfung der aus dem Zylinder ausgestoßenen Fluidsäule, so dass auch keine Dekompressionsschläge mehr auftreten, wie dies bei der bekannten Bauform der Fall ist. Der Leckfluidraum des Gehäuses wirkt dämpfend auf den pulsierend abfließenden Fluidstrom, wodurch eine schwingungsarme und somit geräuscharme Arbeitsweise des Radialkolbenmotors erzielt wird. Üblicherweise auf tretende Dekompressionsgeräusche entfallen damit.

Die Erfindung wird beispielsweise anhand der Zeichnung näher erläutert. Es zeigen
- Fig. 1: einen Schnitt durch einen Zylinder mit Kolbenanordnung und
- Fig. 2: eine Teilansicht einer erfindungsgemäßen Ausgestaltung.

Fig. 1 zeigt in einem Teilschnitt durch einen Zylinder einen Radialkolbenmotor nach dem Stand der Technik. Mit 1 ist ein auf der Abtriebswelle W des Radialkolbenmotors angeordneter Exzenter bezeichnet, auf dessen Außenumfang topfförmig ausgebildete Arbeitskolben 2 mit der geschlossenen Seite anliegen. Die Arbeitskolben 2 sind jeweils in einem sich radial erstreckenden, zylinderförmigen Ansatz 4 des Gehäuses 4' des Radialkolbenmotors angeordnet, wobei diese zylinderförmigen Ansätze 4 sternförmig um den Exzenter 1 angeordnet sind. In den Kolben 2 greift ein Führungskörper 5 ein, der in seiner Ausrichtung mit Durchbrechungen 6 für den Durchtritt des unter Druck stehenden Fluids versehen ist, mit dem der Kolben 2 beaufschlagt wird. Am radial außen liegenden Ende ist der Führungskörper 5 mit einer ringförmigen Lagerfläche 7 in der Form einer radial nach außen konvexen Kugelteilfläche versehen, an der eine komplementär gestaltete Lagerfläche 8 eines Zylinderdeckels 9 anliegt. An einer Ringschulter des Führungskörpers 5 liegt ein ringförmig gestaltetes Federelement mit diametral gegenüberliegenden Ansätzen an, die über nicht dargestellte Stifte am Gehäuse befestigt sind. Der Führungskörper 5 wird durch dieses Federelement mit seiner Lagerfläche 7 an der Lagerfläche 8 des Zylinderdeckels anliegend gehalten. Mit 26 ist eine Entlastungskammer an der Auflagefläche des Kolbens bezeichnet, die mit dem Innenraum des Kolbens 2 in Verbindung steht.

In jedem Zylinderdeckel 9 ist in einer durchgehenden, quer zur Exzenterachse verlaufenden Bohrung 14 jeweils ein stangenförmiges Steuerelement 15 verschiebbar geführt, das über ein Kugelgelenk 16 mit dem Führungskörper 5 verbunden ist. Bei dem dargestellten Ausführungsbeispiel ist am Führungskörper 5 ein radial nach außen vorstehender Stift 17 befestigt, der mit einem kugelförmigen Gelenkkörper an seinem freien Ende in eine entsprechend gestaltete Ausnehmung in der Mitte des stangenförmigen Steuerelementes 15 eingreift. Beiderseits des Kugelgelenks 16 sind an den freien Enden des stangenförmigen Steuerelements 15 kolbenförmige Ansätze 18 und 18` ausgebildet. Im Verschiebebereich dieser kolbenförmigen Ansätze 18, 18` ist jeweils eine Ringnut 19 bzw. 20 im Zylinderdeckel 9 ausgebildet, von denen die Ringnut 19 mit einer schematisch angedeuteten Druckleitung D verbunden ist, durch die dem Zylinder bzw. Arbeitskolben 2 unter Druck stehendes Fluid zugeführt wird.

Die Ringnut 20 ist mit einer Rücklaufleitung R verbunden, die vom Gehäuse bzw. von der Ringnut 20 aus zum Tank für das Druckfluid führt, um nach dem Arbeitshub des Kolbens 2 und einer entsprechenden Verstellbewegung des Steuerelementes 15 das aus dem Kolbenraum ausgestoßene Fluid in den Tank zurückzuleiten. Hierdurch muss von dem Kolben 2 bei der Ausstoßbewegung der Widerstand dieser Rücklaufleitung R überwunden werden.

Die durchgehende Querbohrung 14 im Zylinderdeckel 9 für das Steuerelement ist an beiden Enden mit einem Verschlussstopfen 21,21' verschlossen. Der Zwischenraum zwischen Stirnseiten des Steuerelementes 15 und Verschlussstopfen 21, 21' ist über eine Bohrung 22 bzw. 22' mit dem Innenraum des Gehäuses verbunden, um das am Steuerelement austretende Leckfluid in den Raum außerhalb der Kolben 2 in das Gehäuse zu leiten. Eine nicht dargestellte Leckleitung leitet das im Gehäuse des Radialkolbenmotors aufgefangene Leckfluid in den Fluidtank zurück.

Fig. 2 zeigt eine erfindungsgemäße Ausgestaltung, bei der die Ringnut 20 über eine kurze Bohrung 30 von großem Querschnitt mit dem großvolumigen Hohlraum 27 des Gehäuses 4, 4' verbunden ist, wobei eine Rücklaufleitung R zwischen Ringnut 20 und Fluidtank nicht vorhanden ist, so dass das nach dem Arbeitshub aus dem Kolbenraum ausgestoßene Fluid unmittelbar in den Hohlraum 27 des Gehäuses geleitet wird, von dem aus das Fluid über eine in Fig. 2 schematisch angedeutete Rücklaufleitung R nahezu drucklos zurück in den Fluidtank geleitet wird.

Die kurze Bohrung 30 von großem Querschnitt stellt beim Ausstoßen des Fluids aus dem Zylinder für den Kolben 2 einen wesentlich geringeren Widerstand dar als die Rücklaufleitung R bei der bekannten Bauform, die eine gewisse Länge hat und zwangsläufig mit Umlenkungen versehen ist, wodurch der Strömungswiderstand des Fluids in der Rücklaufleitung R erhöht wird.

In der Betriebsstellung des Kolbens in Fig. 1 ist sowohl die Druckleitung D wie auch die Rücklaufleitung R durch das Steuerelement 15 geschlossen, so dass in dem Hohlkolben 2 eine Fluidsäule unter Druck eingespannt ist. Durch die Drehbewegung des Exzenters 1 in die durch gestrichelte Linien in Fig. 1 wiedergegebene Stellung wird der Kolben 2 mit dem Führungskörper 5 nach links verschwenkt, wie dies Fig. 1 durch gestrichelte Linien zeigt, wobei das Steuerelement 15 nach links verschoben und der Durchlass 14 zu der Ringnut 20 freigegeben wird.

Bei der bekannten Bauform nach Fig. 1 tritt hierbei ein Dekompressionsschlag dadurch auf, dass die unter Druck stehende Fluidsäule im Arbeitskolben 2 mit der Rücklaufleitung R verbunden wird, die dem Fluidstrom einen Widerstand entgegensetzt. Hierdurch ergibt sich auch eine entsprechende Geräuschentwicklung und beim Ausstoß des Fluids durch den Kolben in die Rücklaufleitung R eine unerwünschte Wärmeentwicklung. Dadurch wird der Wirkungsgrad des Radialkolbenmotors beeinträchtigt.

Bei der erfindungsgemäßen Bauweise nach Fig. 2 wird dagegen die im Arbeitskolben 2 eingespannte Fluidsäule bei der Verschiebebewegung des Steuerelementes 15 nach links über die kurze Bohrung 30 mit großem Querschnitt mit dem großvolumigen Hohlraum 27 des Gehäuses verbunden, so dass vom Kolben 2 bei der Ausstoßbewegung kein nennenswerter Widerstand überwunden werden muss. Das gegenüber dem Volumen des Hohlkolbens 2 große Volumen des Hohlraums 27 im Gehäuse wirkt auf die Entspannung der Drucksäule im Kolben dämpfend, so dass eine Geräuschentwicklung vermieden wird, weil kein Dekompressionsschlag auftritt. Hinzu kommt, dass durch den minimalen Widerstand beim Durchströmen der Bohrung 30 die Wärmeentwicklung erheblich reduziert wird. Insgesamt ergibt sich durch die Bauform nach Fig. 2 eine nennenswerte Verbesserung des Wirkungsgrads gegenüber der bekannten Bauform nach Fig. 1.

Bei der folgenden Pendelbewegung des Kolbens 2 in die entgegengesetzte Richtung wird durch die entsprechende Pendelbewegung des Führungskörpers 5 die Ringnut 20 vom Steuerelement 15 abgesperrt und die Ringnut 19 frei gegeben, wie dies Fig. 2 zeigt. Das unter Druck stehende Fluid strömt durch die Ringnut 19 und die Durchbrechungen 6 im Führungskörper 5 in den Kolben 2 und beaufschlagt diesen zum Weiterdrehen des Exzenters 1.

Das Abführen des aus dem Kolbenraum ausgestoßenen Fluids in einen großvolumigen Hohlraum bzw. in den Leckraum des Gehäuses kann auch bei einer anderen Bauform des Radialkolbenmotors vorgesehen sein, bei der das Steuerelement in anderer Weise ausgebildet ist.

Wesentlich ist hierbei, dass nach dem Arbeitshub des Kolbens das Fluid aus dem Kolbenraum über einen großen Querschnitt mit nur minimalem Strömungswiderstand in einen großvolumigen Hohlraum geleitet wird.

Es sind verschiedene Abwandlungen der beschriebenen Bauweise möglich. So können anstelle einer einzelnen Bohrung 30 großen Querschnitts auch mehrere Bohrungen vorgesehen sein, die einen großen Gesamtquerschnitt aufweisen und die Druckbeaufschlagungsfläche des Kolbens mit dem Hohlraum 27 verbinden, von dem aus die Rücklaufleitung das Fluid nahezu drucklos zum Fluidtank zurückleitet. Auch kann der Hohlraum großen Volumens, in den der Kolben nach dem Arbeitshub das Fluid ausstößt, in anderer Weise ausgebildet und angeordnet sein als in Fig. 1 angegeben. Auch das zwischen Druckbeaufschlagungsfläche des Kolbens und Hohlraum 27 vorgesehene Steuerelement 15 wird vorzugsweise so gestaltet, dass es bei Freigabe der Verbindung zwischen Druckbeaufschlagungsfläche des Kolbens und Hohlraum 27 der Fluidströmung keinen großen Widerstand entgegensetzt.

Der Querschnitt der Bohrung 30 bzw. mehrerer Bohrungen wird so ausgelegt, dass der Durchmesser des Strömungsquerschnitts größer ist als die Bohrungslänge, um den Strömungswiderstand möglichst gering zu halten.

## Patentansprüche

1. Radialkolbenmotor mit auf dem Umfang eines Exzenters (1) anliegenden Kolben (2), die auf der radial außen liegenden Seite mit einem Druckfluid beaufschlagt werden, um dem Exzenter (1) eine Drehbewegung um die Achse einer Abtriebswelle (W) zu erteilen, wobei nach dem Arbeitshub des Kolbens dessen Druckbeaufschlagungsfläche durch ein Steuerelement (15) von der Druckleitung (D) abgesperrt und mit einer Rücklaufleitung (R) verbunden wird,
**dadurch gekennzeichnet,**
**dass** zwischen Rücklaufleitung (R) und Druckbeaufschlagungsfläche des Kolbens (2) ein Hohlraum (27) großen Volumens zwischengeschaltet ist, in den der Kolben (2) das Fluid über eine Verbindung (30) mit geringem Strömungswiderstand ausstößt,
wobei als Hohlraum großen Volumens der Leckfluidraum (27) des Gehäuses (4) des Radialkolbenmotors vorgesehen ist.

2. Radialkolbenmotor nach Anspruch 1, wobei die auf dem Umfang des Exzenters (1) anliegenden Kolben (2) jeweils mit einem radial nach außen am Gehäuse (4, 9) pendelnd gelagerten Führungskörper (5) in Eingriff stehen und im Zylinderdeckel (9) oder einem entsprechenden Bauteil des Gehäuses das Steuerelement (15) zur Steuerung der Zu- und Ablaufkanäle (19, 20) vorgesehen ist, und wobei der Ablaufkanal (20) mit dem Hohlraum (27) des Gehäuses (4) über wenigstens eine Bohrung (30) großen Querschnitts bzw. mehrere Bohrungen mit großem Gesamtquerschnitt verbunden ist.

3. Radialkolbenmotor nach Anspruch 2, wobei im Zylinderdeckel (9) oder einem entsprechenden Bauteil des Gehäuses ein mit dem Führungskörper (5) gelenkig verbundenes Steuerelement (15) zur Steuerung der Zu- und Ablaufkanäle (19, 20) verstellbar geführt ist.

4. Radialkolbenmotor nach einem der Ansprüche 2 und 3, wobei die Zu- und Ablaufkanäle für das den Kolben beaufschlagende Fluid als Ringnuten (19, 20) um ein stangenförmiges Steuerelement (15) ausgebildet sind, und wobei von der den Ablaufkanal bildenden Ringnut (20) die Bohrung (30) in den Hohlraum (27) des Gehäuses führt.

## Claims

1. Radial piston motor comprising pistons (2) abutting at the circumference of an excentric (1), the pistons being impinged on the radially outer side by a pressure fluid, for giving the excentric (1) a rotational movement around the axis of a driven shaft (W), wherein after the working stroke of the piston the pressure application area thereof by the pressure pipe (D) is blocked via a control member (15) and connected to a return pipe (R),
**characterized in that**
between the return pipe (R) and pressure application area of the piston (2), a cavity (27) having a large volume is interposed, into which the piston (2) discharges the fluid via a connection (30) having low flow resistance,
wherein the cavity having a large volume is provided by the leakage fluid space (27) of the housing (4) of the radial piston motor.

2. Radial piston motor according to claim 1, wherein the pistons (2) abutting at the circumference of the excentric (1) are each engaged with a guide body (5) supported in a floating manner radially outwards at the housing (4, 9), and the control element (15) is provided in the cylinder lid (9) or in a corresponding component of the housing for controlling the supply and discharge channels (19, 20), and wherein the discharge channel (20) is connected to the cavity (27) of the housing (4) by at least one bore (30) having a large cross-section or several bores with a large total cross-section.

3. Radial piston motor according to claim 2, wherein a control element (15), joined in an articulated manner to the guide body (5), is displaceably guided in the cylinder lid (9) or in a corresponding component of the housing for controlling the supply and discharge channels (19, 20).

4. Radial piston motor according to claims 2 and 3, wherein the supply and discharge channels (19, 20) for the fluid impinging on the piston are formed as annular grooves (19, 20) around a rod-shaped control element (15), and wherein the bore (30) leads from the annular groove (20) forming the discharge channel into the cavity (27) of the housing.

## Revendications

1. Moteur à pistons radiaux comprenant des pistons (2) appliqués sur la périphérie d'un excentrique (1) et qui sont attaqués sur le côté radialement extérieur avec un fluide sous pression, pour imposer à l'excentrique (1) un mouvement tournant autour de l'axe d'un arbre mené (W), dans lequel après la course de travail du piston, sa surface attaquée en pression est isolée vis-à-vis de la conduite sous pression (D) par un élément de commande (15) et reliée à une conduite de retour (R),
**caractérisé en ce que**, entre la conduite de retour (R) et la surface attaquée en pression du piston (2), est interposée une cavité (27) de grand volume dans laquelle le piston (2) refoule le fluide via une liaison (30) présentant une faible résistance à l'écoulement, dans lequel la chambre à fluide de fuite (27) du boîtier (4) du moteur à pistons radiaux est prévue à titre de cavité.

2. Moteur à pistons radiaux selon la revendication 1, dans lequel les pistons (2) appliqués sur la périphérie de l'excentrique (1) sont respectivement en engagement avec un corps de guidage (5) monté de façon pendulaire sur le boîtier (4, 9) radialement vers l'extérieur et l'élément de commande (15) pour commander les canaux d'arrivée et de départ (19, 20) est prévu dans le couvercle de cylindre (9) ou dans un composant correspondant du boîtier, et dans lequel le canal de départ (20) est relié à la cavité (27) du boîtier (4) via au moins un perçage (30) de grande section ou respectivement plusieurs perçages présentant une section d'ensemble élevée.

3. Moteur à pistons radiaux selon la revendication 2, dans lequel un élément de commande (15) relié de façon articulée avec le corps de guidage (5) est guidé de façon déplaçable dans le couvercle de cylindre (9) ou dans un composant correspondant du boîtier, destiné à la commande des canaux d'arrivée et de départ (19, 20).

4. Moteur à pistons radiaux selon l'une des revendications 2 et 3, dans lequel les canaux d'arrivée et de départ pour le fluide attaqué par le piston sont réalisés sous forme de gorges annulaires (19, 20) autour d'un élément de commande (15) en forme de barreau, et dans lequel le perçage (30) mène depuis la gorge annulaire (20) formant le canal de sortie jusque dans la cavité (27) du boîtier.
